# EUROPÄISCHE PATENTSCHRIFT

(11) **EP 1 707 466 B1**
(45) Veröffentlichungstag und Bekanntmachung des Hinweises auf die Patenterteilung: **07.01.2009**
(21) Anmeldenummer: 06100491.7
(22) Anmeldetag: 18.01.2006
(51) Int. Cl.: B61D 17/04, B61D 17/10, B61F 1/08

(54) **Befestigungselemente für die Anlenkung eines Drehgestelles an der Bodengruppe eines Niederflur-Schienenfahrzeuges**
Mounting elements for the fixing of a bogie to the floor of a low-floor railway vehicle
Eléments pour la connection d'un bogie au châssis d'un véhicule à plancher bas

(30) Priorität: 31.03.2005 DE 102005014787
(43) Veröffentlichungstag der Anmeldung: 04.10.2006
(73) Patentinhaber: SIEMENS AKTIENGESELLSCHAFT, 80333 München (DE)
(72) Erfinder: Henz, Marco, 47809, Krefeld (DE); Kleba-Keydel, Hubert, 40670, Meerbusch (DE); Klingelhöfer, Dirk, 35119, Rosenthal (DE); Schillings, Dirk, 41472, Neuss (DE)

(56) Entgegenhaltungen:
- EP-A- 1 491 418
- DE-A1- 2 908 823

## Beschreibung

Die Erfindung betrifft eine Bodengruppe eines aus Aluminium bestehenden Untergestelles eines Niederflur-Schienenfahrzeuges mit einer Bodenplatte, die Aufnahmeelemente für Bauteile der Fahrwerkanlenkung, zu denen insbesondere Lenker und Anschläge gehören, trägt.

Bei Niederflur-Schienenfahrzeugen ist wegen des niedrig angeordneten Fußbodens und damit auch des Untergestelles der Bauraum, der im Bereich des Fahrwerkes zur Verfügung steht, sehr gering. Dadurch ergibt sich insbesondere bei einer Ausführung des Untergestelles in Aluminiumtechnik ein Problem für die Befestigung von Bauteilen der Fahrwerkanlenkung, die aus Festigkeitsgründen häufig aus Stahl oder Stahlguss hergestellt sind. Außerdem ist es nicht immer möglich, diese Bauteile so zu befestigen, dass sie im Bedarfsfall leicht getauscht werden können, was aus Gründen der Reparaturfreundlichkeit an sich wünschenswert ist.

Bei bekannten Niederflur-Schienenfahrzeugen, insbesondere bei Straßenbahnfahrzeugen der Marke COMBINO, sind der Befestigung von Bauteilen der Fahrwerkanlenkung dienende Konsolen auf folgende Weise am Untergestell angebracht:
Das aus Aluminium hergestellte Untergestell hat eine Bodenplatte, die im Bereich der Fahrwerkkonsolen etwa 15 mm dick ist. Die Fahrwerkkonsolen bestehen aus Stahlguss und sind mittels Schließringbolzen an der Aluminiumbodenplatte befestigt, wobei die Köpfe der Schließringbolzen von der Oberseite dieser Bodenplatte her eingesetzt werden. Mit Rücksicht auf einen planen Fußboden, der üblicherweise mit einem Fußbodenbelag versehen ist, müssen die Schließringbolzen in die Aluminiumbodenplatte eingelassene Senkköpfe aufweisen. Dadurch ist ein Tausch der Fahrwerkkonsolen bei eventuellen Beschädigungen nur nach Entfernen von Innenausbauten des Fahrzeuges, speziell des Fußbodenbelages möglich, der alsdann ersetzt werden muss. Im Übrigen sind die durch die blechartige Aluminiumbodenplatte übertragbaren Kräfte relativ gering

Aus der EP 1 491 418 A1 ist eine Bodengruppe bekannt, die Befestigungselemente aufweist. Die DE 29 08 823 A1 beschreibt eine Bodenplatte, die als Führungsschienen ausgebildete Aufnahmeelemente für Bauteile aufweist.

Der Erfindung liegt die Aufgabe zugrunde, eine Bodengruppe mit den gattungsgemäßen Merkmalen derart auszubilden, dass eine leichte Zugänglichkeit von außen gegeben ist und höhere Kräfte übertragen werden können.

Diese Aufgabe wird erfindungsgemäß dadurch gelöst, dass an der Bodenplatte eine aus Aluminium hergestellte Grundplatte angeschweißt ist, die zumindest einen Einleger aus Stahl aufnimmt, und dass ein Aufnahmeelement an diesem Einleger gehalten ist.

Die mit dem Gegenstand nach der Erfindung erzielbaren Vorteile bestehen insbesondere in der leichten Zugänglichkeit der Aufnahmeelemente (Konsolen) von außen und deren Austauschbarkeit, bei welcher der Innenausbau des Fahrzeuges nicht betroffen ist, sowie der Übertragbarkeit höherer Kräfte zwischen der Bodengruppe des Untergestelles und dem darunter angeordneten Fahrwerk.

Vorteilhafte Ausgestaltungen der Erfindung sind in den Unteransprüchen angegeben.

Im Weiteren wird die Erfindung anhand von zwei Ausführungsbeispielen näher beschrieben, die in der Zeichnung prinzipartig dargestellt ist. Es zeigen
- Fig. 1: eine Bodengruppe des Untergestelles eines Niederflur-Schienenfahrzeuges, in perspektivischer Darstellung von unten gesehen,
- Fig. 2: eine der Fig. 1 entsprechende Darstellung einer alternativen Gestaltungsmöglichkeit.

Gemäß Fig. 1 ist mit einer Bodengruppe 10 eines aus Aluminium bestehenden Untergestelles ein Kammern aufweisendes Aluminium-Strangpressprofil als Grundplatte 1 durch Schweißen verbunden. In die Kammern dieser Grundplatte 1 sind Einleger 3 aus Stahl eingeschoben. Ein als Konsole gestaltetes Aufnahmeelement 2 für der Fahrwerksanbindung dienende Längslenker wird über die Einleger 3 mit Hilfe üblicher Verbindungselemente 9, bevorzugt durch Schrauben, am Untergestell befestigt. Um die Klemmlänge der dargestellten Schraubenverbindung zu vergrößern, sind Distanzbuchsen 4 eingebaut. Eine an dem Aufnahmeelement 2 (Längslenkerkonsole) angebrachte Zentrierbuchse 5 bestimmt die Lage des Aufnahmeelementes 2 und der Einleger 3 aus Stahl.

Wie aus Fig. 1 weiter hervorgeht, ist auf ähnliche Weise ein konsolenförmiges Aufnahmeelement 7 für Queranschläge durch ein mit der Bodengruppe 10 des Untergestelles verschweißtes Aluminium-Strangpressprofil als Grundplatte 6, in deren Kammern eingesetzte Einleger 8 aus Stahl und Schrauben als Verbindungselemente 9 am Untergestell befestigt.

Im Ausführungsbeispiel nach Fig. 2 sind die Grundplatten 1 und 6 jeweils als Aluminiumbauteile ausgebildet, die durch Fräsen erzeugte Ausnehmungen für die Einleger 3 bzw. 8 aus Stahl aufweisen. Diese Grundplatten 1 und 6 werden nach dem Einbetten der Einleger 3 bzw. 8 in die jeweilige Ausnehmung durch Schweißen mit der Bodengruppe 10 des Untergestelles verbunden. Die Befestigung der Aufnahmeelemente 2 und 7 an den Einlegern 3 bzw. 8 erfolgt in der anhand von Fig. 1 beschriebenen Weise.

## Patentansprüche

1. Bodengruppe (10) eines aus Aluminium bestehenden Untergestelles eines Niederflur-Schienenfahrzeuges mit einer Bodenplatte, die Aufnahmeelemente (2, 7) für Bauteile der Fahrwerkanlenkung, zu denen insbesondere Lenker und Anschläge gehören, trägt, **dadurch gekennzeichnet, dass** an der Bodenplatte eine aus Aluminium hergestellte Grundplatte (1, 6) angeschweißt ist, die zumindest einen Einleger (3, 8) aus Stahl aufnimmt, und dass ein Aufnahmeelement (2, 7) an diesem Einleger (3, 8) gehalten ist.

2. Bodengruppe (10) nach Anspruch 1, **dadurch gekennzeichnet, dass** die Grundplatte (1, 6) durch ein Aluminium-Strangpressprofil gebildet ist, das zumindest eine Kammer für den Einleger (3, 8) aus Stahl aufweist.

3. Bodengruppe (10) nach Anspruch 1, **dadurch gekennzeichnet, dass** die Grundplatte (1, 6) durch ein Aluminiumbauteil gebildet ist, das eine durch Fräsen erzeugte Ausnehmung für den Einleger (3, 8) aus Stahl aufweist.

4. Bodengruppe (10) nach einem der Ansprüche 1 bis 3, **dadurch gekennzeichnet, dass** die Position des Einlegers (3, 8) aus Stahl durch eine an dem Aufnahmeelement (2, 7) angebrachte Zentrierbuchse (4) bestimmt ist.

5. Bodengruppe (10) nach einem der Ansprüche 1 bis 4, **dadurch gekennzeichnet, dass** das Aufnahmeelement (2, 7) durch Schrauben als Verbindungselemente (9) an dem Einleger (3, 8) aus Stahl befestigt ist.

6. Bodengruppe (10) nach Anspruch 5, **dadurch gekennzeichnet, dass** für das Vergrößern der Klemmlänge der Schraubenverbindung (9) Distanzbuchsen (4) vorgesehen sind.

## Claims

1. Floor assembly (10) of an underframe, composed of aluminium, of a low-floor rail vehicle having a floor plate which bears receiving elements (2, 7) for components of the chassis-steering means, which include, in particular, links and stops, **characterized in that** a base plate (1, 6) which is manufactured from aluminium is welded onto the floor plate and it receives at least one insert (3, 8) made of steel, and **in that** a receiving element (2, 7) is held on this insert (3, 8).

2. Floor assembly (10) according to Claim 1, **characterized in that** the base plate (1, 6) is formed by an aluminium extruded profile which has at least one chamber for the insert (3, 8) made of steel.

3. Floor assembly (10) according to Claim 1, **characterized in that** the base plate (1, 6) is formed by an aluminium component which has a recess, produced by milling, for the insert (3, 8) made of steel.

4. Floor assembly (10) according to one of Claims 1 to 3, **characterized in that** the position of the insert (3, 8) made of steel is determined by a centring bushing (4) which is attached to the receiving element (2, 7).

5. Floor assembly (10) according to one of Claims 1 to 4, **characterized in that** the receiving element (2, 7) is fastened to the insert (3, 8) made of steel by means of screws as connecting elements (9).

6. Floor assembly (10) according to Claim 5, **characterized in that** spacer bushings (4) are provided for increasing the clamping length of the screwed connection (9).

## Revendications

1. Ensemble ( 10 ) de plancher d'un châssis en aluminium d'un véhicule ferroviaire à plancher bas, comportant une plaque de plancher qui porte des éléments récepteurs ( 2, 7 ) pour des composants de l'articulation du bogie qui comprennent notamment des bras oscillants et des butées, **caractérisé en ce qu'**un socle ( 1, 6 ) réalisé en aluminium est soudé sur la plaque de plancher, socle qui reçoit au moins une pièce d'insertion ( 3, 8 ) en acier, et **en ce qu'**un élément récepteur ( 2, 7 ) est maintenu sur cette pièce d'insertion ( 3, 8 ) .

2. Ensemble ( 10 ) de plancher suivant la revendication 1, **caractérisé en ce que** le socle ( 1, 6 ) est formé par un profilé filé en aluminium, qui comporte au moins une chambre pour la pièce d'insertion ( 3, 8 ) en acier.

3. Ensemble ( 10 ) de plancher suivant la revendication 1, **caractérisé en ce que** le socle ( 1, 6 ) est formé par une pièce en aluminium qui comporte un évidement, produit par fraisage, pour la pièce d'insertion ( 3, 8 ) en acier.

4. Ensemble ( 10 ) de plancher suivant l'une des revendications 1 à 3, **caractérisé en ce que** la position de la pièce d'insertion ( 3, 8 ) en acier est définie par une douille de centrage ( 4 ) installée sur l'élément récepteur ( 2, 7 ).

5. Ensemble ( 10 ) de plancher suivant l'une des revendications 1 à 4, **caractérisé en ce que** l'élément récepteur ( 2, 7 ) est fixé sur la pièce d'insertion ( 3, 8 ) en acier par des vis comme éléments de liaison ( 9 ).

6. Ensemble ( 10 ) de plancher suivant la revendication 5, **caractérisé en ce que** des douilles d'écartement ( 4 ) sont prévues pour augmenter la longueur de serrage de la liaison vissée ( 9 ).
